# EUROPÄISCHE PATENTSCHRIFT

(11) **EP 2 153 950 B1**
(45) Veröffentlichungstag und Bekanntmachung des Hinweises auf die Patenterteilung: **30.04.2014**
(21) Anmeldenummer: 09010089.2
(22) Anmeldetag: 05.08.2009
(51) Int. Cl.: B26D 1/143, B26D 5/00

(54) **Schneidemaschine für Lebensmittel**
Cutting machine for food
Machine à découper des aliments

(30) Priorität: 16.08.2008 DE 102008038064
(43) Veröffentlichungstag der Anmeldung: 17.02.2010
(73) Patentinhaber: Bizerba GmbH & Co. KG, 72336 Balingen (DE)
(72) Erfinder: Klingler, Holger, 72401 Haigerloch (DE)
(74) Vertreter: Wagner, Jürgen

(56) Entgegenhaltungen:
- DE-A1- 10 309 552
- US-A- 4 226 147
- US-A- 5 724 874
- US-A- 5 989 116

## Beschreibung

Die Erfindung betrifft eine Schneidemaschine für Lebensmittel nach den Merkmalen des Oberbegriffs des Anspruchs 1.

Solche Schneidemaschinen werden in der Praxis verwendet, um aus Lebensmittelsträngen Scheiben abzutrennen. Dabei ist eine hohe Schnittleistung wünschenswert.

Aus der DE 21 49 208 ist eine Schneidemaschine für Lebensmittel bekannt. Dort werden Scheiben von einem Lebensmittelprodukt abgetrennt und auf einer Plattform aufgefangen. Die Plattform wird während des Schneidens langsam abgesenkt und ist mit einer Waage zum Ermitteln des Gewichts der abgeschnittenen Scheiben verbunden.

Eine weitere Schneidemaschine für Lebensmittel ist in der US 4,794,996 dargestellt. Diese Schneidemaschine weist zwei integrierte Waagen auf, wobei eine erste Waage im Schneidebereich unterhalb des Messers angeordnet ist und eine zweite Waage an einem Förderband entfernt von dem Schneidebereich angeordnet ist. Die erste Waage ermittelt das Gewicht der geschnittenen Scheiben und die zweite Waage ermittelt das Gewicht der geschnittenen Portion. Ein Conroller ist mit den beiden Waagen verbunden und verwendet die Gewichtsinformation um die Dicke der Scheiben dem Wunschgewicht gemäß einzustellen. Der Messwert der ersten Waage wird dabei über mehrere Messungen gemittelt, da im direkten Schneidebereich Aufgrund der Einflüsse von fallenden Scheiben und der Vibrationen des Antriebs eine genaue Gewichtsmessung erschwert ist.

Bei zunehmender Schneidegeschwindigkeit treten Vibrationen auf, die die Standfestigkeit der Maschine beeinträchtigen und zudem eine mit einer Waage durchgeführte Kontrolle des Scheideergebnisses beeinträchtigen.

Die US 5,724,874 A zeigt eine Schneidemaschine mit orbital umlaufendem Schneidmesser. Das zu schneidende Lebensmittel wird dem Schneidmesser als Strang zugeführt. Um das Schneidmesser zu beschleunigen oder abzubremsen werden Leertakte durchgeführt, bei denen das Schneidmesser ohne zu Schneiden umläuft. Diese Leertakte gehen zu Lasten der Schneidegeschwindigkeit.

Aus der DE 103 09 552 A1 ist eine Schneidemaschine bekannt, bei der die Drehzahl des Schneidmessers variiert bzw. die Drehrichtung des Rotors verändert werden kann.

Der Erfindung liegt die Aufgabe zugrunde, eine Schneidemaschine zu schaffen, die einen möglichst vibrationsarmen Lauf verbunden mit einer hohen Schneidegeschwindigkeit ermöglicht.

Diese Aufgabe wird erfindungsgemäß durch eine Schneidemaschine mit den Merkmalen des Anspruchs 1 gelöst.

Die Schneidemaschine weist einen Antriebsmotor auf, der das Messer auf einer Kreisbahn in Schneidrichtung umlaufend antreibt. Die Drehrichtung des Antriebsmotors wird über eine Steuerungsvorrichtung gesteuert. Bei einem Beschleunigen des Schneidmessers steuert die Steuerungsvorrichtung den Antriebsmotor erst eine bestimmte Strecke entgegen der Schneidrichtung und dann in Schneidrichtung. Dadurch steht für das Beschleunigen des Schneidmessers ein größerer Weg zur Verfügung, so dass die notwendige Kraft zum Beschleunigen des Schneidmessers kleiner gehalten werden kann. Zudem kann das Schneidmesser in sich rotierend angetrieben werden, um ein gutes Schnittergebnis zu erhalten.

Bei bekannten Schneidemaschinen wird oftmals zum Beschleunigen ein sogenannter Leertakt gefahren, bei dem das Schneidemesser erst beschleunigt wird, bevor dem Schneidmesser Schneigut zugeführt werden kann. Dafür muss dann bei jedem Beschleunigen das Schneidgut aus einem Schneidebereich entfernt werden. Dies erfolgt in der Regel über automatisch angetriebene Zuführeinrichtungen, die den Lebensmittelstrang zurückziehen. Ein solcher Leertakt vermindert aber die maximal erreichbare Schneidleistung und verursacht zusätzliche Vibrationen. Der Leertakt kann bei der erfindungsgemäßen Ausgestaltung vollständig entfallen uns somit eine hohe Schneidleistung erzielt werden.

In einer vorteilhaften Ausführung ist das Schneidmesser mit einer Messerabdeckung versehen, die das Schneidmesser in einer Parkposition abdeckt. In der Parkposition steht das Schneidmesser still und ist vollständig unterhalb der Messerabdeckung angeordnet. Es ist vorgesehen, die Messerabdeckung so groß zu bemessen, dass diese, bis auf einen freien Schneidebereich, die gesamte Kreisbahn des Schneidemessers abdeckt. Somit fungiert die Messerabdeckung als Schutz vor unbeabsichtigtem Berühren des Schneidmessers und trägt zu der Betriebssicherheit der Maschine bei. Der von der Messerabdeckung, insbesondere vollständig abgedeckte Bereich kann dabei je nach Ausführung ein unterschiedlich großes Kreissegment umfassen. Der insbesondere vollständig abgedeckte erste Bereich kann dabei einen Bereich umfassen, der mindestens ein Kreissegment von 90° bis 270° abdeckt, bis maximal hin zu einer Abdeckung des Bereichs von 170° bis 210°, bezogen auf einen Kreis bei dem 0° bzw. 360° oben angeordnet ist. Der zweite Bereich oder Schneidebereich reicht demzufolge über ein Bereich, der irgendwo zwischen dem Winkelbereich von 270° bis 90° bis hin zu einem Bereich von 210° bis 170° liegt.

Es ist vorzugsweise vorgesehen, dass zum Beschleunigen oder Abbremsen des Schneidmessers der von der Messerabdeckung geschützte Bereich der Kreisbahn des Schneidemessers genutzt wird. Insbesondere ist vorgesehen, dass die Steuerungsvorrichtung beim Beschleunigen des Schneidmessers aus der Parkposition heraus den Antriebsmotor so weit entgegen der Schneidrichtung dreht, bis das Messer eine Randzone der Messerabdeckung erreicht. Zum Abbremsen des Schneidmessers kann die Steuerungsvorrichtung den Antriebsmotor über die Parkposition hinaus noch ein Stück weiter in Schneidrichtung drehen, bis das Messer eine Randzone der Messerabdeckung erreicht und dann den Antriebsmotor so weit entgegen der Schneidrichtung dreht bis das Schneidmesser die Parkposition erreicht.

Ferner kann vorgesehen sein, dass zur Verbesserung der Laufruhe die Steuerungsvorrichtung den Antriebsmotor beim Beschleunigen und/oder Abbremsen des Schneidmessers so ansteuert, dass das Schneidmesser über den gesamten Beschleunigungsweg bzw. Bremsweg mit einem harmonischen Kraftverlauf beschleunigt bzw. abbremst. Dadurch werden Kraftspitzen vermieden, die zu Vibrationen führen könnten.

Vorteilhafterweise kann vorgesehen sein, dass die Steuerungsvorrichtung den Antriebsmotor beim Beschleunigen und/oder Abbremsen des Schneidmessers so ansteuert, dass der Verlauf der Antriebskraft und damit die Beschleunigungskurve des Schneidmessers einer harmonischen Funktion, vorzugsweise einer Sinusfunktion entspricht. Dadurch werden Sprünge in der Beschleunigungskurve des Schneidmessers vermieden, so dass keine Kraftspitzen auftreten, die zu unerwünschten Vibrationen führen könnten. Die Werte zum Steuern des Antriebsmotors kann die Steuerungsvorrichtung anhand einer vorgegebenen Formel jeweils neu berechnen oder einer in einem Speicher abgelegten Tabelle mit bereits vorberechneten Werten entnehmen.

Um den Schneidvorgang besonders gut und exakt steuern zu können ist in einer Ausführung vorgesehen, das dass die Steuerungsvorrichtung mit einer Waage zum Ermitteln des Gewichtes der abgetrennten Scheiben verbunden ist, deren Lastplatte eine Auffangfläche zum Auffangen der abgetrennten Scheiben bildet.

Vorteilhafterweise kann die Waage als eine steuerbare Waage ausgebildet sein, die von einer Steuerungsvorrichtung zum Ermitteln des Gewichts der abgetrennten Scheiben freigegeben oder gesperrt wird. Insbesondere kann vorgesehen sein, dass die Waage eine schaltbare Dämpfung aufweist, so dass zum Sperren der Waage eine hohe Dämpfung und zum Freigeben der Waage eine niedrige Dämpfung geschaltet wird. Die Dämpfung kann dabei in einem elektronischen Filter oder mittels eines schaltbaren Dämpferbauteils erfolgen, welches eine mechanische Dämpfung der Waage vornimmt. Als ein solches Dämpferbauteil kann z. B. ein hydraulischer Dämpfer dienen, der mit einem Lastaufnehmer der Waage verbunden ist und eine über ein Ventil schaltbare Dämpfungskennlinie aufweist. Auch eine Spule, die in Zusammenspiel mit einem Magneten die Auslenkung der Waage bzw. eines Lastaufnehmers der Waage begrenzt, kann als Dämpferbauteil verwendet werden.

Um eine dekorative Ablage des Schneidguts zu erreichen kann vorgesehen sein, dass die Auffangfläche einen Förderantrieb zum horizontalen Transport der Scheiben aufweist. Die Scheiben können durch den Förderantrieb dabei in Transportrichtung und quer zur Transportrichtung verschoben werden um ein zweidimensionales Ablagebild des Schnittguts zu realisieren. Es können so die Scheiben geschindelt, d. h. einander teilweise überlappend und/oder als Kreis abgelegt werden.

Um ein möglichst genaues Messergebnis zu erzielen ist vorgesehen, dass die Steuerungsvorrichtung die Waage sperrt, wenn von der Maschine Vibrationen oder Kräfte zu erwarten sind, die das Messergebnis verfälschen könnten. Solche Betriebszustände sind z. B. Beschleunigungsphasen oder Abbremsphasen, bei denen das Schneidmesser oder ein Förderbandantrieb oder sonst ein Antrieb der Schneidemaschine beschleunigt oder abgebremst wird.

So kann z. B. zu Beginn eines Schneidvorganges die Steuerungsvorrichtung die Waage sperren, dann das Schneidmesser auf Schnittgeschwindigkeit beschleunigen und die Auffangfläche in die höchste Position verfahren, Anschließend wird die Auffangfläche nach unten beschleunigt, bis die gewünschte Absenkgeschwindigkeit und/oder Schnittgeschwindigkeit erreicht ist, die sich aus der gewünschten Scheibendicke und der Schnittgeschwindigkeit ergibt. Ist die Geschwindigkeit erreicht, gibt die Steuervorrichtung die Waage frei. Die oberste Position der Äuffangfläche ist dabei höher, als die Position der durchschnittlichen Fallhöhe der Scheiben um genügend Beschleunigungsweg zur Verfügung zu stellen.

Von Vorteil ist, wenn während einer solche Beschleunigungsphase eines Antriebs die Dämpfung der Waage erhöht wird, da dadurch mechanische Schwingungen der Waage unterdrückt werden. Die Steuerungsvorrichtung kann die Waage freigeben, wenn ein Betriebszustand der Schneidemaschine erreicht ist, in dem typischerweise keine Schwingungen mehr auftreten, insbesondere wenn alle Antriebe mit konstanter Geschwindigkeit laufen.

Der Abtransport der Scheiben von der Auffangfläche der Waage erfolgt vorzugsweise, wenn die Steuerungsvorrichtung feststellt, dass das Zielgewicht der Portion oder die gewünschte Anzahl an Scheiben erreicht ist und dann zunächst die Waage sperrt und dann den Förderantrieb zum Abtransport des Schnittguts ansteuert. Die Portion wird dabei an ein weiteres Förderband übergeben, welches die Portion weitertransportiert.

Eine Anwendung der erfindungsgemäßen Schneidemaschine ist insbesondere in der Lebensmittel verarbeitenden Industrie zum Schneiden von Lebensmittelprodukten wie z. B. Wurst oder Käse vorgesehen.

Weitere Ausführungsbeispiele der Erfindung sind in den Figuren dargestellt und der dazugehörenden Beschreibung beschrieben.

Es zeigen,
- Figur 1:: Eine schematische 3D Darstellung einer erfindungsgemäßen Schneidemaschine
- Figur 2:: Eine schematische Schnittdarstellung des in der Schneidemaschine verbauten Schneidmessers mit Antrieb
- Figur 3:: Eine schematische Darstellung des Aufbaus der Schneidemaschine
- Figur 4:: Eine schematische Darstellung des Schnittbereichs der Schneidemaschine

Eine Schneidemaschine 1 ist mit ihrem Gehäuse 11 in der **Figur 1** gezeigt. Das Gehäuse 11 der Schneidemaschine 1 ist auf höhenverstellbaren Füßen 15 gelagert und weist zum einfacheren Transport der Schneidemaschine 1 Rollen 16 auf, die an der Unterseite des Gehäuses 11 angebracht sind. Das Gehäuse 11 haltert unter einer verschwenkbaren Messerabdeckung 13 ein Schneidemesser 4 mit dazugehörendem Messerantrieb 41, das in der **Figur 2** bei abgenommener Messerabdeckung 13 näher dargestellt ist.

Über eine an dem Gehäuse 11 schwenkbar gelagerte Produktzuführung 12 kann bei der Schneidemaschine Schneidgut einem Schneidebereich 44 zugeführt werden. Die schwenkbare Lagerung der Produktzuführung 12 erlaubt ein bequemes Beschicken der Schneidemaschine 1, indem die Produktzuführung 12 zum Beschicken mit frischen Schneidgut abgeklappt wird, so dass die Produktauflage im wesentlichen horizontal verläuft, und nach dem Einlegen des Schneidguts die Produktzuführung 12 nach oben in eine Schneidstellung zurückgeschwenkt wird. Als Schneidgut sind vor allem Lebensmittelriegel wie Wurstriegel oder Käseriegel vorgesehen, von denen über das Schneidmesser 4 im Schneidebereich 44 einzelne Scheiben abgetrennt werden.

Die abgetrennten Scheiben werden im Schneidebereich 44 unterhalb des Schneidmessers 4 auf einer Auffangfläche 31 aufgefangen. Auf der Auffangfläche 31 werden die Scheiben gesammelt und als Portion einem Förderband 14 zum Abtransport übergeben. Das Förderband 14 ist in dem Gehäuse 11 horizontal verlaufend angeordnet und transportiert die geschnittenen Portionen aus der Schneidemaschine 1 heraus.

Eine im Gehäuse 11 angeordnete Steuerungsvorrichtung 2 steuert den Schneidevorgang. Die Steuerungsvorrichtung 2 weist ein Display 21 zur Anzeige von Daten und eine Tastatur 22 zur Eingabe von Daten auf.

Das Schneidmesser 4 ist als Kreismesser ausgebildet und wird von einem Messerantrieb 41 angetrieben. Der Aufbau des Messerantriebs 41 ist in der Figur 2 dargestellt. Er weist einen Elektromotor 43 auf, der über ein Getriebe mit Riementrieb mit dem Schneidmesser 4 verbunden ist und dieses antreibt.

Der schematische Aufbau der Schneidemaschine 1 ist in der **Figur 3** gezeigt. Das Schneidgut liegt auf der Produktauflage 17 auf und wird über eine Zuführeinheit 18 dem Schneidmesser 4 zum Abtrennen von Scheiben zugeführt. Die Zuführeinheit 18 ist über einen Motor angetrieben und kann in der Zustellrate eingestellt werden, so dass die Dicke der abgetrennten Scheiben variabel ist.

Unterhalb des Schneidebereichs ist eine Waage 3 angeordnet, die eine Auffangfläche 31 aufweist, auf der die abgetrennten Scheiben aufgefangen werden.

Die Auffangfläche 31 ist als Lastplatte der Waage 3 ausgebildet und weist einen Förderantrieb 33 auf, der die Scheiben horizontal transportiert. Über einen Fördermotor 34 wird eine Walze angetrieben, über die ein Förderband umlaufend geführt ist. Das Förderband dient als Auflage für die Scheiben. In Abhängigkeit der Geschwindigkeit des Förderbandes werden bei einer geringen Geschwindigkeit die Scheiben geschindelt abgelegt und bei einer höheren Geschwindigkeit abtransportiert und an das Förderband 14 übergeben.

Die Bewegung des Schneidmessers 4 ist in der **Figur 4** dargestellt. Die Bewegung des Schneidmessers 4 ist dabei durch Pfeile angedeutet. Das Schneidmesser 4 ist über einen Hebelarm 42 gehaltert und läuft planetarisch auf einer Kreisbahn um. Es rotiert dabei mit einer hohen Geschwindigkeit um seinen Mittelpunkt, der sich wiederum auf der Kreisbahn bewegt. Zum Anhalten des Schneidmessers 4 wird dieses in eine Parkposition gefahren. Die Parkposition entspricht dem obersten Punkt der Kreisbahn, sozusagen der 12 Uhr Stellung oder 0°. In dieser Parkstellung ist das Schneidmesser 4 vollständig hinter der Messerabdeckung 13 angeordnet und greift nicht in den Schneidbereich 44 ein. Ein versehentliches Berühren des Schneidmessers 4 ist daher nicht möglich, so dass etwaige Verletzungen bei stillstehendem Schneidmesser 4 verhindert werden.

Die Schnittposition des Schneidmessers 4 liegt der Parkposition gegenüber. Die Schnittposition ist auf der Kreisbahn also sozusagen in der 6 Uhr Stellung oder 180° angeordnet.

Die Steuerungsvorrichtung 2 ist zur Steuerung des Schneidvorganges mit einzelnen Komponenten der Schneidemaschine verbunden. Komponenten sind die Waage 3, der Hubantrieb 32, der Förderantrieb 33, der Messerantrieb 43 und die Produktzuführung 18. Die Steuerungsvorrichtung 2 steuert alle Antriebe der Schneidemaschine 1 und gibt die Waage 3 entweder zur Gewichtsermittlung frei oder sperrt diese. Dadurch kann die Steuerungsvorrichtung 2 immer dann, wenn ein Antrieb, wie der Messerantrieb 41 oder der Hubantrieb 32 oder der Förderantrieb 33, beschleunigt, die Waage 3 sperren. Bei der Beschleunigung eines Antriebs treten Vibrationen bzw. Kräfte auf, die während des Beschleunigungsvorganges das Messergebnis der Waage 3 verfälschen könnten. Indem die Steuerungsvorrichtung 2 die Waage 3 in den Betriebszuständen der Beschleunigung sperrt, bzw. in den Betriebszuständen ohne eine Beschleunigung, also bei konstantem Lauf oder Stillstand der Antriebe freigibt, wird das Messergebnis verbessert.

Bei einer Beschleunigung des Schneidmessers 4 auf der Kreisbahn steuert die Steuervorrichtung den Antriebsmotor 43 des Schneidmessers 4. Zum Beschleunigen wird das Schneidmesser 4 von der Parkposition aus, entgegen der durch Pfeil dargestellten Schneidrichtung, um einen bestimmten Drehwinkel zurückgedreht, bis der Rand des Schneidmessers 4 in dem Randbereich der Messerabdeckung 13 zum Schneidbereich 44 hin zu liegen kommt. Der Betrag um den das Schneidmesser zurückgedreht wird, ist vorzugsweise einstellbar. Dafür ist ein mit dem Antriebsmotor 43 bzw. mit dessen Getriebe verbundener Drehwinkelsensor vorgesehen, der der Steuervorrichtung 2 die Position des Schneidemessers 4 übermittelt. Der Drehwinkelsensor kann auch optischer Sensor, insbesondere als Lichtschranke ausgeführt sein, die den Schneidebereich überwacht. Ausgehend von dieser Position steht dem Schneidmesser für die Beschleunigung ein vergrößerter Weg zur Verfügung.

Anschließend beschleunigt die Steuervorrichtung 2 den Antriebsmotor 43 bzw. das Schneidmesser in Schneidrichtung, so dass das Schneidmesser beim Eintauchen in die Schneidposition seine volle Schnittgeschwindigkeit aufweist und dann mit konstanter Winkelgeschwindigkeit umläuft.

Beim Abbremsen steuert die Steuerungsvorrichtung 2 das Schneidmesser 4 bzw. den Antriebsmotor 43 sinngemäß, so dass das Schneidmesser 4 den über seine Parkposition hinaus bis zum Rand des Schneidebereichs hin reichenden Weg der Kreisbahn als Bremsweg möglichst vollständig ausnützt. Anschließend dreht die Steuerungsvorrichtung 4 den Antriebsmotor 43 in die Parkposition zurück. So steht auch zum Abbremsen des Schneidmessers 4 ein vergrößerter Weg zur Verfügung. Das Beschleunigen wie auch das Abbremsen des Schneidmessers 4 erfolgt dabei vollständig in dem von der Messerabdeckung 13 abgedeckten Bereich.

Die Waage ermittelt direkt das Gewicht der geschnittenen Scheiben und übermittelt dieses an die Steuerungsvorrichtung 2. Anhand des real gemessenen Gewichts der Scheibe kann die Steuerungsvorrichtung 2 die Zuführeinrichtung 18 zum Einstellen eines gewünschten Zielgewichts oder zum Einstellen einer gewünschten Scheibendicke ansteuern. Bei einer vorgegebenen Schnittgeschwindigkeit kann die Steuerungsvorrichtung 2 z. Bsp. durch eine Erhöhung der Zuführgeschwindigkeit der Zuführeinrichtung 18 die Dicke der Scheiben erhöhen. Bei einer Absenkung der Zuführgeschwindigkeit ergeben sich dagegen dünnere Scheiben.

Über die direkte Rückkopplung des Gewichts der geschnittenen Scheiben von der Waage 3 auf die Steuerungsvorrichtung 2 ist eine exakte Einstellung eines gewünschten Zielgewichts einer Portion bei einer bestimmten Scheibenanzahl möglich.

## Patentansprüche

1. Schneidemaschine, insbesondere Hochleistungsslicer, mit einem über einen Antriebsmotor (43) angetriebenen, in sich rotierenden Schneidmesser (4), welches zum Abtrennen von Scheiben eines zugeführten Lebensmittelriegels von dem Antriebsmotor (43) angetrieben auf einer Kreisbahn in Schneidrichtung umläuft und einer Steuerungsvorrichtung (2), die den Antriebsmotor steuert,
**dadurch gekennzeichnet,**
**dass** die Steuerungsvorrichtung (2) zum Seschleunigen des Schneidmessers (4) den Antriebsmotor (43) erst entgegen der Schneidrichtung dreht und dann abbremst und in Schneidrichtung antreibt.

2. Schneidemaschine nach Anspruch 1,
**dadurch gekennzeichnet,**
**dass** der Antriebsmotor (43) einen Positionssensor zum Erfassen der Position des Schneidmessers (4), vorzugsweise einen Drehwinkelgeber, aufweist der mit der Steuerungsvorrichtung (2) verbunden ist.

3. Schneidemaschine nach Anspruch 1 oder 2
**dadurch gekennzeichnet,**
**dass** die Steuerungsvorrichtung (2) den Antriebsmotor (43) zum Beschleunigen des Schneidmessers (4) erst um einen vorbestimmten, vorzugsweise einstellbaren Drehwinkel entgegen der Schneidrichtung dreht, dann abbremst und in Schneidrichtung antreibt.

4. Schneidemaschine nach einem der Ansprüche 1 bis 3,
**dadurch gekennzeichnet,**
**dass** eine Messerabdeckung (13) die Kreisbahn des Schneidmessers (4) abdeckt und lediglich einen Bereich in der Schneidposition der Schneidmessers (4) frei lässt und eine Parkposition des Schneidmessers (4) unterhalb der Messerabdeckung angeordnet ist.

5. Schneidemaschine nach einem der Ansprüche 1 bis 4,
**dadurch gekennzeichnet,**
**dass** die Schneidposition der Parkposition gegenüber liegt.

6. Schneidemaschine nach einem der Ansprüche 1 bis 5,
**dadurch gekennzeichnet,**
**dass** die Steuerungsvorrichtung (2) beim Beschleunigen des Schneidmessers (4) aus der Parkposition heraus den Antriebsmotor (43) so weit entgegen der Schneidrichtung dreht bis das Messer eine Randzone der Messerabdeckung erreicht.

7. Schneidemaschine nach einem der vorhergehenden Ansprüche,
**dadurch gekennzeichnet,**
**dass** die Steuerungsvorrichtung (2) beim Abbremsen des Schneidmessers (4) aus der Schneidposition heraus, den Antriebsmotor (43) über die Parkposition hinaus in Schneidrichtung dreht, vorzugsweise bis das Schneidmesser (4) eine Randzone der Messerabdeckung (13) erreicht, und dann den Antriebsmotor (43) so weit entgegen der Schneidrichtung dreht bis das Schneidmesser (4) die Parkposition erreicht.

8. Schneidemaschine nach einem der vorhergehenden Ansprüche,
**dadurch gekennzeichnet,**
**dass** die Steuerungsvorrichtung (2) den Antriebsmotor (43) beim Beschleunigen und/oder Abbremsen des Schneidmessers (4) so ansteuert, dass dieser das Schneidmesser (4) über den gesamten Beschleunigungsweg bzw. Bremsweg mit einer konstanten Kraft oder einem harmonischen Kraftverlauf beschleunigt bzw. abbremst.

9. Schneidemaschine nach einem der vorhergehenden Ansprüche,
**dadurch gekennzeichnet,**
**dass** die Steuerungsvorrichtung (2) mit einer Waage (3) zum Ermitteln des Gewichtes der abgetrennten Scheiben verbunden ist, deren Lastplatte eine Auffangfläche (31) zum Auffangen der abgetrennten Scheiben bildet.

10. Schneidemaschine nach einem der vorhergehenden Ansprüche,
**dadurch gekennzeichnet,**
**dass** die Steuerungsvorrichtung (2) einen Hubantrieb (32) zum Heben und/oder Senken der Auffangfläche (31) ansteuert, indem sie aus einer einstellbaren Scheibendicke und der Schnittgeschwindigkeit die Geschwindigkeit der Hubbewegung so bestimmt, dass die Fallhöhe der abgetrennten Scheiben konstant ist.

11. Schneidemaschine nach Anspruch 9 oder 10,
**dadurch gekennzeichnet,**
**dass** die Steuerungsvorrichtung (2) die Waage (3) erst freigibt, wenn der Hubantrieb und/oder der Förderantrieb mit konstanter Geschwindigkeit läuft.

12. Schneidemaschine nach einem der Ansprüche 9 bis 11,
**dadurch gekennzeichnet,**
**dass** über die Steuerungsvorrichtung (2) ein Zielgewicht vorgebbar ist und die Steuerungsvorrichtung (2) nach Erreichen des Zielgewichts das Schneidmesser abbremst.

## Claims

1. Slicing machine, in particular high-performance slicer, having an intrinsically rotating cutting blade (4) which is driven by a drive motor (43) and, in order to cut off slices of a fed-in food bar, circulates on a circular path in the cutting direction in a manner driven by the drive motor (43), and having a control device (2) which controls the drive motor,
**characterized**
**in that**, in order to accelerate the cutting blade (4), the control device (2) first rotates the drive motor (43) counter to the cutting direction and then brakes said drive motor and drives it in the cutting direction.

2. Slicing machine according to Claim 1,
**characterized**
**in that** the drive motor (43) has a position sensor for sensing the position of the cutting blade (4), preferably a rotation angle sensor, which is connected to the control device (2).

3. Slicing machine according to Claim 1 or 2,
**characterized**
**in that**, in order to accelerate the cutting blade (4), the control device (2) first rotates the drive motor (43) through a predetermined, preferably settable rotation angle counter to the cutting direction, and then brakes said drive motor and drives it in the cutting direction.

4. Slicing machine according to one of Claims 1 to 3,
**characterized**
**in that** a blade cover (13) covers the circular path of the cutting blade (4) and leaves only a region in the cutting position of the cutting blade (4) free, and a parking position of the cutting blade (4) is arranged beneath the blade cover.

5. Slicing machine according to one of Claims 1 to 4,
**characterized**
**in that** the cutting position is located opposite the parking position.

6. Slicing machine according to one of Claims 1 to 5,
**characterized**
**in that**, when accelerating the cutting blade (4) out of the parking position, the control device (2) rotates the drive motor (43) counter to the cutting direction until the blade reaches a peripheral zone of the blade cover.

7. Slicing machine according to one of the preceding claims,
**characterized**
**in that**, when braking the cutting blade (4) out of the cutting position, the control device (2) rotates the drive motor (43) beyond the parking position in the cutting direction, preferably until the cutting blade (4) reaches a peripheral zone of the blade cover (13), and then rotates the drive motor (43) counter to the cutting direction until the cutting blade (4) reaches the parking position.

8. Slicing machine according to one of the preceding claims,
**characterized**
**in that**, when accelerating and/or braking the cutting blade (4), the control device (2) controls the drive motor (43) such that the latter accelerates or brakes the cutting blade (4) with a constant force or a harmonic force profile over the entire acceleration travel or braking travel.

9. Slicing machine according to one of the preceding claims,
**characterized**
**in that** the control device (2) is connected to a balance (3) for determining the weight of the cut-off slices, the loading plate of said balance forming a collecting surface (31) for collecting the cut-off slices.

10. Slicing machine according to one of the preceding claims,
**characterized**
**in that** the control device (2) controls a lifting drive (32) for lifting and/or lowering the collecting surface (31) in that it determines the speed of the lifting movement from a settable slice thickness and the cutting speed, such that the dropping height of the cut-off slices is constant.

11. Slicing machine according to Claim 9 or 10,
**characterized**
**in that** the control device (2) only enables the balance (3) when the lifting drive and/or the conveying drive is running at a constant speed.

12. Slicing machine according to one of Claims 9 to 11,
**characterized**
**in that** a target weight is specifiable via the control device (2) and the control device (2) brakes the cutting blade once the target weight has been reached.

## Revendications

1. Machine à découper, notamment trancheuse à haute performance, avec une lame tranchante (4) entraînée via un moteur d'entraînement (43) tournant sur soi pour séparer des tranches d'un aliment en bâton amenées, ladite lame étant entraînée par le moteur d'entraînement (43) sur une trajectoire circulaire dans la direction de coupe et avec un dispositif de commande (2) commandant le moteur d'entraînement, **caractérisée en ce que** le dispositif de commande (2) fait tourner le moteur d'entraînement (43) d'abord dans le sens contraire de la direction de coupe pour accélérer la lame tranchante (4) puis la freine et l'entraîne dans la direction de coupe.

2. Machine à découper selon la revendication 1, **caractérisée en ce que** le moteur d'entraînement (43) comporte un détecteur de position permettant de détecter la position de la lame tranchante (4), de préférence un capteur d'angle de rotation relié au dispositif de commande (2).

3. Machine à découper selon la revendication 1 ou 2, **caractérisée en ce que** le dispositif de commande (2) fait tourner le moteur d'entraînement (43) dans le sens contraire de la direction de coupe pour accélérer la lame tranchante (4) d'abord d'un certain angle de rotation prédéterminé, de préférence réglable, puis le freine et l'entraîne dans la direction de coupe.

4. Machine à découper selon l'une quelconque des revendications 1 à 3, **caractérisée en ce qu'**un cache-lame (13) cache la trajectoire circulaire de la lame tranchante (4) et ne laisse libre qu'une zone dans la position de coupe de la lame tranchante (4) et qu'une position de rangement de la lame tranchante (4) est disposée en dessous du cache-lame.

5. Machine à découper selon l'une quelconque des revendications 1 à 4, **caractérisée en ce que** la position de coupe se situe à l'opposé de la position de rangement.

6. Machine à découper selon l'une quelconque des revendications 1 à 5, **caractérisée en ce que** le dispositif de commande (2) fait tourner le moteur d'entraînement (43) dans le sens contraire de la direction de coupe dans une mesure telle que la lame atteint une zone de bordure du cache-lame lors de l'accélération de la lame tranchante (4) hors de la position de rangement.

7. Machine à découper selon l'une quelconque des revendications précédentes, **caractérisée en ce que** le dispositif de commande (2) fait tourner le moteur d'entraînement (43) vers l'extérieur dans la direction de coupe au-delà de la position de rangement lors du freinage de la lame tranchante (4), permettant de sortir de la position de coupe, de préférence jusqu'à ce que la lame tranchante (4) atteignent une zone de bordure du cache-lame (13) puis fait tourner le moteur d'entraînement (43) dans le sens contraire de la direction de coupe jusqu'à ce que la lame tranchante (4) atteigne la position de rangement.

8. Machine à découper selon l'une quelconque des revendications précédentes, **caractérisée en ce que** le dispositif de commande (2) commande de telle sorte le moteur d'entraînement (43) lors de l'accélération et/ou du freinage de la lame tranchante (4) que celle-ci accélère et/ou freine la lame tranchante (4) sur la totalité de la trajectoire d'accélération et/ou de la trajectoire de freinage par le biais d'une force constante ou d'une courbe de force harmonique.

9. Machine à découper selon l'une quelconque des revendications précédentes, **caractérisée en ce que** le dispositif de commande (2) est relié à une balance (3) permettant de calculer le poids des tranches découpées, la plaque de charge de ladite balance comportant une surface réceptrice (31) permettant de recevoir les tranches découpées.

10. Machine à découper selon l'une quelconque des revendications précédentes, **caractérisée en ce que** le dispositif de commande (2) commande un entraînement de levée (32) permettant de monter et/ou de descendre la surface réceptrice (31) en déterminant, à partir de l'épaisseur réglable de la tranche et de la vitesse de coupe, la vitesse du mouvement de levée de façon à ce que la hauteur de chute de la tranche découpée soit constante.

11. Machine à découper selon la revendication 9 ou 10, **caractérisée en ce que** le dispositif de commande (2) libère d'abord la balance (3) lorsque l'entraînement de levée et/ou l'entraînement de transport tourne à vitesse constante.

12. Machine à découper selon l'une quelconque des revendications 9 à 11, **caractérisé en ce qu'**un poids cible peut être prédéfini par le biais du dispositif de commande (2) et que le dispositif de commande (2) freine la lame tranchante après avoir atteint le poids cible.
